# EUROPÄISCHE PATENTANMELDUNG

(11) **EP 1 872 868 A1**
(43) Veröffentlichungstag der Anmeldung: **02.01.2008**
(21) Anmeldenummer: 06013163.8
(22) Anmeldetag: 26.06.2006
(51) Int. Cl.: B07C 3/00

(54) **Anordnung zum Sortieren von mit Verteilinformationen versehenen Sendungen**

(71) Anmelder: SIEMENS AKTIENGESELLSCHAFT, 80333 München (DE)
(72) Erfinder: Wilke, Wolf-Stephan, Dr., 78467 Konstanz (DE)

(57) **Zusammenfassung**

Zum Sortieren von mit Verteilinformationen versehenen Sendungen (4) sind mindestens zwei Sortiereinrichtungen (1a, 1b, 1c) vorgesehen, die jeweils eine Vereinzelungsvorrichtung (2a, 2b, 2c) für die Sendungen (4), eine Leseeinrichtung (6a, 6b, 6c) für die Verteilinformationen, eine die vereinzelten Sendungen (4) zu Verteilfächern (8a, 8b, 8c) führende Transporteinrichtung (5a, 5b, 5c) und Mittel zum Überführen der Sendungen (4) in die Verteilfächer (8a, 8b, 8c) gemäß den Verteilinformationen aufweisen.

Um effizientere Sortierkonzepte zu ermöglichen, enthält in jeder Sortiereinrichtung (z.. B. 1a) die dortige Transporteinrichtung (5a) für jede andere Sortiereinrichtung (1b, 1c) jeweils eine Ausschleusvorrichtung (9ab, 9ac) zum Ausschleusen derjenigen Sendungen (4), deren Sortierziel in den jeweils anderen Sortiereinrichtungen (1b, 1c) liegt. Die ausgeschleusten Sendungen (4) werden in Sammelbehälter (10) für die anderen Sortiereinrichtungen (1b, 1c) eingestapelt und bei vollem Behälter (10) zu einer Einschleusvorrichtung (z. B. 12c) der jeweils zugeordneten anderen Sortiereinrichtung (z. B. 1c) transportiert. Die Einschleusvorrichtungen (12a, 12b, 12c) vereinzeln die Sendungen (4) aus den ankommenden Sammelbehältern (10) und schleusen sie in die Sendungsströme zu den Verteilfächern (8a, 8b, 8c) ein.

## Beschreibung

Die Erfindung betrifft eine Anordnung zum Sortieren von mit Verteilinformationen versehenen Sendungen.

Heutige Briefsortiermaschinen für Standard- und Kompaktbriefe sind aufgrund der eingesetzten Brieflauftechnologie (Seitenbänder, sog. pinch-belts, mit Unterflurband) typischerweise als Ein-Feeder-Maschinen ausgeprägt. Diese weisen jeweils eine Vereinzelungsvorrichtung (Feeder) für die Sendungen (Briefe), eine Leseeinrichtung für die Verteilinformationen auf den vereinzelten Sendungen, eine von der Vereinzelungsvorrichtung zu Verteilfächern führende Transporteinrichtung (z. B. pinch-belts) für die Sendungen sowie Verteilvorrichtungen zum Überführen der Sendungen von der Transporteinrichtung in die Verteilfächer gemäß den Verteilinformationen und einem Sortierplan auf. Der maximale mögliche Durchsatz und die maximale Anzahl von Verteilfächern von solchen Sortiermaschinen führen zu Einschränkungen bezüglich der realisierbaren Sortierkonzepte.

Beispiel 1: Es sei eine Sortiermaschine mit einem Durchsatz von 40000 Sendungen/h und maximal 500 Verteilfächern gegeben. Es sollen 120000 Sendungen/h auf 1500 Richtungen (Sortierziele) sortiert werden. Aufgrund der Anforderungen an den Durchsatz werden drei Maschinen benötigt, die parallel arbeiten. Die Sendungen können jedoch nicht in einem einzigen Sortierlauf auf die geforderten 1500 Richtungen sortiert werden, weil jede Maschine nur 500 Richtungen sortieren kann. Die Sendungen müssen daher zunächst in einem vorgeordneten Sortierlauf auf die drei Maschinen verteilt werden, um dann erst endgültig sortiert zu werden. Es ist also ein zusätzlicher Sortierlauf erforderlich.

Beispiel 2: Es sei eine Sortiermaschine mit einem Durchsatz von 40000 Sendungen/h und maximal 500 Verteilfächern gegeben. Es sollen 80000 Sendungen/h auf 500 Richtungen sortiert werden. Aufgrund der Anforderungen an den Durchsatz werden zwei Maschinen benötigt, die parallel arbeiten. Obwohl nur auf 500 Richtungen sortiert werden muss, werden 1000 Verteilfächer benötigt, weil beide Maschinen jeweils Verteilfächer für alle Richtungen vorhalten müssen. Die installierten Verteilfächer sind daher relativ schwach ausgelastet und es müssen doppelt so viele Fächer wie tatsächlich benötigt entleert werden.

Beispiel 3: Es sei eine Sortiermaschine mit einem Durchsatz von 40000 Sendungen/h und maximal 500 Verteilfächern gegeben. Es sollen 40000 Sendungen/h in zwei Durchläufen auf Gangfolge sortiert werden. Aufgrund der Anforderungen an den Durchsatz werden zwei Maschinen benötigt. Um einen vorgeschalteten Sortierlauf zu vermeiden, wird man den ersten Sortierlauf mit demselben Sortierplan auf beiden Maschinen parallel durchführen. Dabei sind die in jeder Maschine für die jeweilige Nachbarmaschine sortierten Sendungen in Behältern dorthin zu transportieren und an den richtigen Stellen in den dortigen Behälterstrom für den zweiten Sortiergang einzufügen. Dies ist eine relativ schwierige und mit hoher Fehleranfälligkeit behaftete logistische Aufgabe. Mit diesem Verfahren lassen sich maximal 2 x 250 x 500 = 250000 Zustellpunkte in Gangfolge sortieren.

Es ist möglich, mehrere Feeder mit mehreren Sortiermaschinen derart zu verbinden, dass jede Sortiermaschine von jedem Feeder aus erreichbar ist. Das geschieht dann topologisch über Verzweigungen und Zusammenführungen des Sendungslaufs (mit und ohne Kreuzungen) mit dazwischen angeordneten Sendungspuffern zum Ausgleich von statistischen Ungleichverteilungen der Sendungsströme zu den Sortierzielen. Bei sehr kleinen Sendungspuffern treten empfindliche Durchsatzeinbußen bis hin zu Durchsatzeinbrüchen bei ungünstig vorsortierten Sendungen ein. Die Sendungspuffer können in Form von Einzelsendungs-Speicherplätzen im Sendungslauf oder in Form eines Stapelfachs in Kombination mit einem Sendungsabzug (Vereinzeler) ausgebildet sein. Die Einzelsendungs-Speicherplätze ermöglichen bei vertretbaren Kosten und Platzaufwand nur eine relativ geringe Anzahl an Pufferplätzen mit den erwähnten Nachteilen. Die Stapelfächer ermöglichen dem gegenüber die Zwischenspeicherung einer größeren, aber immer noch sehr begrenzten, Anzahl von Sendungen.

Der Erfindung liegt daher die Aufgabe zugrunde, eine Maschinenkonfiguration zu finden, die effizientere Sortierkonzepte ermöglicht.

Gemäß der Erfindung wird die Aufgabe durch die in Anspruch 1 angegebene Anordnung gelöst, von der vorteilhafte Weiterbildungen den Unteransprüchen zu entnehmen sind.

Gegenstand der Erfindung ist somit eine Anordnung zum Sortieren von mit Verteilinformationen versehenen Sendungen, mit mindestens zwei Sortiereinrichtungen (Sortiermaschinen), die jeweils eine Vereinzelungsvorrichtung für die Sendungen, eine Leseeinrichtung für die Verteilinformationen der vereinzelten Sendungen, eine von der Vereinzelungsvorrichtung zu Verteilfächern führende Transporteinrichtung für die Sendungen und Verteilvorrichtungen zum Überführen der Sendungen von der Transporteinrichtung in die Verteilfächer gemäß den Verteilinformationen und einem Sortierplan aufweisen, wobei jede Transporteinrichtung mindestens eine Ausschleusvorrichtung zum Ausschleusen von Sendungen gemäß den Verteilinformationen in den jeweils anderen Sortiereinrichtungen zugeordnete Sammelbehälter aufweist, wobei jede Transporteinrichtung zwischen der Ausschleusvorrichtung und den Verteilfächern eine Einschleusvorrichtung zum Vereinzeln von Sendungen aus einem zugeordneten Sammelbehälter und Einschleusen dieser Sendungen in den Sendungsstrom zu den Verteilfächern aufweist, wobei jede Transporteinrichtung zwischen der Einschleusvorrichtung und den Verteilfächern eine weitere Leseeinrichtung für die Verteilinformationen der eingeschleusten Sendungen aufweist, und wobei ein Transportsystem zum Transport der Sammelbehälter zwischen den Ausschleusvorrichtungen der Transporteinrichtungen und den Einschleusvorrichtungen der jeweils anderen Transporteinrichtungen vorhanden ist.

Die Sortierziele der Sendungen können unabhängig davon, von welcher der Vereinzelungsvorrichtungen sie kommen, in jeder der Sortiereinrichtungen liegen. Sendungen, die für eine benachbarte Sortiereinrichtung bestimmt sind, werden aufgrund ihrer Verteilinformationen ausgeschleust und in den entsprechenden Sammelbehälter überführt. Wenn der Sammelbehälter voll ist, wird er zu der benachbarten Sortiereinrichtung transportiert; die zwischengespeicherten Sendungen werden vereinzelt, in den Sendungsstrom der Sortiereinrichtung eingeschleust und anhand der mittels der weiteren Leseeinrichtung erfassten Verteilinformationen sortiert. Das Einschleusen der Sendungen in den Sendungsstrom erfolgt dabei in den Sendungslücken, die aufgrund des vorangegangenen Ausschleusens von Sendungen entstanden sind. Dazu kann die betreffende Einschleusvorrichtung durch eine die Sendungslücken detektierende Lichtschranke oder von der die Sendungslücken kennenden Ausschleusvorrichtung gesteuert werden. Für den Fall, dass aufgrund ungünstiger Vorsortierungen der Sendungen vereinzelt zu wenige Sendungslücken zum Einschleusen von Sendungen entstehen, weisen die Einschleusvorrichtungen vorzugsweise Sendungspuffer zum Zwischenspeichen von Sendungen auf und steuern die jeweils stromaufwärts liegenden Vereinzelungsvorrichtungen zur Erzeugung der benötigten Sendungslücken. Bei unterschiedlichen Sendungsformaten dienen die Sendungspuffer auch zum kurzzeitigen Zwischenspeichern größerer Sendungen, um eine ausreichend große Sendungslücke zum Einschleusen abwarten zu können.

Wenn alle zwischengespeicherten Sendungen aus dem Sammelbehälter in die betreffende Sortiereinrichtung eingeschleust worden sind, wird der Sammelbehälter zu der Ausschleusstelle oder einer der Ausschleusstellen zurückgeführt, so dass ein geschlossener Kreislauf von Sammelbehältern entsteht. Die Anzahl der Sammelbehälter in der erfindungsgemäßen Anordnung entspricht mindestens dem Quadrat der Anzahl der Sortiereinrichtungen, so dass gleichzeitig an jeder Sortiereinrichtung ein dieser zugeordneter Sammelbehälter entleert und Sammelbehälter für alle anderen Sortiereinrichtungen gefüllt werden können. Vorzugsweise ist die Anzahl der Sammelbehälter unter Berücksichtigung der Transportzeiten für die Behälter zwischen den Ein- und Ausschleusstellen so gewählt, dass an jeder Ein- und Ausschleusstelle immer ein Sammelbehälter vorhanden ist. Alternativ oder ergänzend können die Ein- und/oder Ausschleusvorrichtungen feste Sendungspuffer zum Zwischenspeichern von Sendungen aufweisen, um beispielsweise bei einem Behälterwechsel ein unterbrechungsfreies Ausschleusen der Sendungen sicherzustellen.

Die Sammelbehälter können den einzelnen Ein- und Ausschleusstellen der unterschiedlichen Sortiereinrichtungen fest zugeordnet sein und zwischen ihnen hin- und hertransportiert werden. Alternativ können die Sammelbehälter in dem Transportsystem frei umlaufen, wobei von einem Managementsystem aufgrund von detektierten Behälterfüllständen und Positionen der Sammelbehälter innerhalb des Transportsystems die einzelnen Sammelbehälter jeweils an diejenigen Ein- und Ausschleusstellen geleitet werden, die in der jeweils kürzesten Zeit erreicht werden können.

In den Fällen, in denen die Verteilinformationen, meist von Hand geschriebene Postleitzahlen, auf den Sendungen nicht maschinell lesbar sind, werden diese von Bedienpersonen via Computerbildschirm (Videocodierung) ergänzt, wobei die betreffenden Sendungen einen Code aufgedruckt bekommen, der bei allen folgenden maschinell ausgeführten Arbeiten gelesen werden kann. Da die Videocodierung eine bestimmte Zeit benötigt, wurden bisher die Transporteinrichtungen von den Vereinzelungsvorrichtungen zu den Verteilfächern als entsprechend lange Verzögerungsstrecke ausgebildet. Dies lässt sich gemäß einer vorteilhaften Weiterbildung der erfindungsgemäßen Anordnung dadurch vermeiden, dass jede Sortiereinrichtung eine weitere Ausschleusvorrichtung für die von der Leseeinrichtung nicht identifizierbaren Sendungen aufweist und das Transportsystem dazu ausgebildet ist, einen weiteren Sammelbehälter für diese Sendungen zwischen der weiteren Ausschleusvorrichtung und der Einschleusvorrichtung zu transportieren.

Die Vorteile der erfindungsgemäßen Anordnung sind zusammengefasst folgende:

Durch die Umverteilung von Sendungen zwischen den Sortiereinrichtungen (Sortiermaschinen) mittels Behälterfördertechnik lässt sich die Pufferkapazität im Prinzip beliebig hoch gestalten. Statistische Ungleichverteilungen hinsichtlich der Sendungsziele und temporär auftretender ungünstiger Vorsortierungen der Sendungen können so fast ohne Durchsatzverlust ausgeglichen werden.

Es lässt sich mit einfachen Mitteln ein modularer Aufbau der erfindungsgemäßen Anordnung realisieren, weil der Aufbau des Transportsystems für die Sammelbehälter von der Anzahl der Sortiermaschinen unabhängig ist und lediglich die Anzahl der Ausschleusvorrichtungen an die der Sortiermaschinen angepasst werden müssen.

Die Sortierabschnitte mit den Verteilfächern können sehr hoch ausgelastet werden, so dass der Personaleinsatz zum Leeren der Sortierfächer wesentlich produktiver wird und auch eine automatische Entleerung der Verteilfächer wirtschaftlich werden kann.

Mit Bezug auf die eingangs genannten Beispiele ergeben sich mit der erfindungsgemäßen Anordnung jetzt folgende Vorteile:

Beispiel 1: Die drei Maschinen (Sortiereinrichtungen) mit jeweils 500 Verteilfächern werden erfindungsgemäß an das Transportsystem mit den Behältern gekoppelt, so dass von allen drei Vereinzelungsvorrichtungen (Feedern) alle 1500 Verteilfächer erreichbar sind. Ein vorgeschalteter Sortierlauf ist nicht mehr nötig.

Beispiel 2: Die beiden Maschinen werden nur noch mit 250 Verteilfächern ausgestattet und erfindungsgemäß gekoppelt. Zum Sortieren der Sendungen auf eine vorgegebene Anzahl von Sortierzielen reicht es also, wenn die Gesamtzahl der Verteilfächer aller Sortiereinrichtungen der vorgegebenen Anzahl der Sortierziele entspricht. Man erspart sich bei dem genannten Beispiel dadurch die Installation von 500 Verteilfächern. Die installierten 500 Verteilfächer sind doppelt so gut ausgelastet mit entsprechend höherer Produktivität beim Entleeren.

Beispiel 3: Die beiden Maschinen werden erfindungsgemäß gekoppelt. Das Sortieren der Sendungen in zwei Sortierläufen auf Gangfolge kann jetzt ohne logistische Schwierigkeiten durchgeführt werden, da bereits in dem ersten Sortierlauf maschinenintern alle Sendungen auf die jeweilige Zielmaschine für den zweiten Sortierlauf geleitet werden. Der zweite Sortierlauf wird auf jeder Maschine ohne jegliche Umverteilung von Sendungen und somit bei maximalem Durchsatz durchgeführt. Damit verdoppelt sich die Anzahl der Zustellpunkte, die auf Gangfolge sortiert werden können, auf 2 x 500 x 500 = 500000.

Zur weiteren Erläuterung der Erfindung wird im Folgenden auf die einzige Figur der Zeichnung Bezug genommen, die in sehr vereinfachter schematischer Darstellung ein Ausführungsbeispiel der erfindungsgemäßen Anordnung zeigt.

Die gezeigte Anordnung weist drei Sortiereinrichtungen 1a, 1b und 1c auf, wobei die Anzahl prinzipiell beliebig sein kann. Jede der Sortiereinrichtungen 1a, 1b, 1c enthält eine Vereinzelungsvorrichtung (Feeder) 2a, 2b, 2c, in der von einer Bedienperson 3a, 3b, 3c oder auch automatisch zugeführte Sendungsstapel 4a, 4b, 4c vereinzelt und einer Transporteinrichtung 5a, 5b, 5c übergeben werden. Eine Leseeinrichtung (Scanner) 6a, 6b, 6c liest die Verteilinformationen (Briefadressen) auf den vereinzelten Sendungen 4 und bestimmt daraus anhand eines Sortierplans das Sortierziel, welches in jeder der drei Sortiereinrichtungen 1a, 1b, 1c liegen kann. Die Transporteinrichtungen 5a, 5b, 5c führen jeweils zu einem Sortierabschnitt (Sorter) 7a, 7b, 7c, in dem hier nicht gezeigte Verteilvorrichtungen die ankommenden Sendungen 4 gemäß den Verteilinformationen und dem Sortierplan in Verteilfächer 8a, 8b, 8c einsortieren.

In jeder Sortiereinrichtung, z.. B. 1a, weist die dortige Transporteinrichtung 5a für jede andere Sortiereinrichtung 1b, 1c der Anordnung jeweils eine Ausschleusvorrichtung 9ab, 9ac zum Ausschleusen derjenigen Sendungen 4 auf, deren Sortierziel in den anderen Sortiereinrichtungen 1b, 1c liegt. Die ausgeschleusten Sendungen 4 werden automatisch in an den Ausschleusstellen positionierte Sammelbehälter 10 für die anderen Sortiereinrichtungen 1b, 1c eingestapelt. Durch das Ausschleusen von Sendungen 4 entstehen in dem Sendungsstrom der betreffenden Transporteinrichtung 5a Lücken. Sobald ein Sammelbehälter 10 gefüllt ist, wird er mittels eines Transportsystems 11 zu einer Einschleusstelle in derjenigen Sortiereinrichtung 1b, 1c transportiert, der er zugeordnet ist. An den Einschleusstellen der unterschiedlichen Sortiereinrichtungen 1a, 1b, 1c, die jeweils im Verlauf der Transporteinrichtung 5a, 5b, 5c zwischen den Ausschleusstellen 9ab, 9ac, 9ba, 9bc, 9ca, 9cb und den Sortierabschnitten 7a, 7b, 7c liegen, sind Einschleusvorrichtungen 12a, 12b, 12c angeordnet, die die Sendungen 4 aus den ankommenden Sammelbehältern 10 vereinzeln und in den Sendungsstrom zu den Sortierabschnitten 7a, 7b, 7c einschleusen. Dabei werden die Lücken, welche zuvor durch das Ausschleusen von Sendungen 4 entstanden sind, aufgefüllt. Jede Transporteinrichtung 5a, 5b, 5c weist zwischen der Einschleusvorrichtung 12a, 12b, 12c und den Sortierabschnitten 7a, 7b, 7c eine weitere Leseeinrichtung 13a, 13b, 13c für die Verteilinformationen der eingeschleusten Sendungen 4 auf, so dass diese auf die Verteilfächer 8a, 8b, 8c sortiert werden können. Sobald ein Sammelbehälter 10 an einer Einschleusstelle entleert ist, wird er automatisch zu einer der Ausschleusstellen 9ab, 9ac, 9ba, 9bc, 9ca, 9cb zurückgeführt. Die betreffende Ausschleusstelle kann dem jeweiligen Sammelbehälter 10 fest zugeordnet sein, so dass er immer zwischen einer festen Ausschleusstelle und einer festen Einschleusstelle hin und her pendelt. Es ist aber auch möglich, dass in an sich bekannter Weise die Zuordnung der Sammelbehälter 10 zu den Ein- und Ausschleusstellen der Anordnung variabel ist und mittels eines Managementsystems anhand der detektierbaren momentanen Behälterfüllstände und Behälterpositionen im Transportsystem 11 zeitoptimal gesteuert wird.

Die Anzahl der Sammelbehälter 10 entspricht, wie gezeigt, mindestens dem Quadrat der Anzahl der Sortiereinrichtungen 1a, 1b, 1c. Vorzugsweise enthält das Transportsystem 11 noch weitere Sammelbehälter 10, um durch die Behältertransportzeiten bedingte Unterbrechungen beim Ein- und Ausschleusen von Sendungen 4 zu vermeiden. Alternativ oder ergänzend können an den Ein- und/oder Ausschleusstellen feste Sendungspuffer vorgesehen werden, wodurch auch bei jedem Behälterwechsel Unterbrechungen beim Ausschleusen verhindert werden.

## Patentansprüche

1. Anordnung zum Sortieren von mit Verteilinformationen versehenen Sendungen (4), mit mindestens zwei Sortiereinrichtungen (1a, 1b, 1c), die jeweils eine Vereinzelungsvorrichtung (2a, 2b, 2c) für die Sendungen (4), eine Leseeinrichtung (6a, 6b, 6c) für die Verteilinformationen der vereinzelten Sendungen (4), eine von der Vereinzelungsvorrichtung (2a, 2b, 2c) zu Verteilfächern (8a, 8b, 8c) führende Transporteinrichtung (5a, 5b, 5c) für die Sendungen (4) und Verteilvorrichtungen zum Überführen der Sendungen (4) von der Transporteinrichtung (5a, 5b, 5c) in die Verteilfächer (8a, 8b, 8c) gemäß den Verteilinformationen und einem Sortierplan aufweisen,
wobei jede Transporteinrichtung (5a, 5b, 5c) mindestens eine Ausschleusvorrichtung (9ab, 9ac, 9ba, 9bc, 9ca, 9cb) zum Ausschleusen von Sendungen (4) gemäß den Verteilinformationen in den jeweils anderen Sortiereinrichtungen (1a, 1b, 1c) zugeordnete Sammelbehälter (10) aufweist,
wobei jede Transporteinrichtung (5a, 5b, 5c) zwischen der Ausschleusvorrichtung (9ab, 9ac, 9ba, 9bc, 9ca, 9cb) und den Verteilfächern (8a, 8b, 8c) eine Einschleusvorrichtung (12a, 12b, 12c) zum Vereinzeln von Sendungen (4) aus einem zugeordneten Sammelbehälter (10) und Einschleusen dieser Sendungen (4) in den Sendungsstrom zu den Verteilfächern (8a, 8b, 8c) aufweist,
wobei jede Transporteinrichtung (5a, 5b, 5c) zwischen der Einschleusvorrichtung (12a, 12b, 12c) und den Verteilfächern (8a, 8b, 8c) eine weitere Leseeinrichtung (13a, 13b, 13c) für die Verteilinformationen der eingeschleusten Sendungen (4) aufweist, und
wobei ein Transportsystem (11) zum Transport der Sammelbehälter (10) zwischen den Ausschleusvorrichtungen (9ab, 9ac, 9ba, 9bc, 9ca, 9cb) der Transporteinrichtungen (5a, 5b, 5c) und den Einschleusvorrichtungen (12a, 12b, 12c) der jeweils anderen Transporteinrichtungen (5a, 5b, 5c) vorhanden ist.

2. Anordnung nach Anspruch 1, **dadurch gekennzeichnet, dass** in jeder Sortiereinrichtung (1a, 1b, 1c) die Einschleusvorrichtung (12a, 12b, 12c) von der Ausschleusvorrichtung (9ab, 9ac, 9ba, 9bc, 9ca, 9cb) zur Erkennung von Sendungslücken in dem Sendungsstrom gesteuert ist.

3. Anordnung nach Anspruch 1 oder 2, **dadurch gekennzeichnet, dass** die Einschleusvorrichtungen (12a, 12b, 12c) Sendungspuffer zum Zwischenspeichen von Sendungen (4) aufweisen und dazu ausgebildet sind, die jeweils stromaufwärts liegenden Vereinzelungsvorrichtungen (2a, 2b, 2c) zur Erzeugung von Sendungslücken in dem Sendungsstrom zu steuern.

4. Anordnung nach einem der vorangehenden Ansprüche, **dadurch gekennzeichnet, dass** die Anzahl der Sammelbehälter (10) der Anordnung mindestens dem Quadrat der Anzahl der Sortiereinrichtungen (1a, 1b, 1c) entspricht.

5. Anordnung nach einem der vorangehenden Ansprüche, **dadurch gekennzeichnet, dass** die Ausschleusvorrichtungen (9ab, 9ac, 9ba, 9bc, 9ca, 9cb) und/oder Einschleusvorrichtungen (12a, 12b, 12c) feste Sendungspuffer zum Zwischenspeichen von Sendungen (4) aufweisen.

6. Anordnung nach einem der vorangehenden Ansprüche, **dadurch gekennzeichnet, dass** zum Sortieren der Sendungen (4) auf eine vorgegebene Anzahl von Sortierzielen die Gesamtzahl der Verteilfächer (8a, 8b, 8c) aller Sortiereinrichtungen (1a, 1b, 1c) der vorgegebenen Anzahl der Sortierziele entspricht.

7. Anordnung nach einem der Ansprüche 1 bis 5, **dadurch gekennzeichnet, dass** zum Sortieren der Sendungen (4) in zwei Sortierläufen auf Gangfolge alle Sendungen (4) bereits in dem ersten Sortierlauf auf die als Sortierziele für den zweiten Sortierlauf bestimmten Sortiereinrichtungen (z. B. 1a, 1b) sortierbar sind und der zweite Sortierlauf ohne Umverteilung von Sendungen (4) zwischen den Sortiereinrichtungen (1a, 1b) durchführbar ist.

8. Anordnung nach einem der vorangehenden Ansprüche, **dadurch gekennzeichnet, dass** jede Sortiereinrichtung (1a, 1b, 1c) eine weitere Ausschleusvorrichtung für von der Leseeinrichtung (6a, 6b, 6c) nicht identifizierbare Sendungen (4) aufweist und dass das Transportsystem (11) zum Transport eines weiteren Sammelbehälters zwischen der weiteren Ausschleusvorrichtung und der Einschleusvorrichtung (12a, 12b, 12c) ausgebildet ist.
